# EUROPÄISCHE PATENTSCHRIFT

(11) **EP 3 318 509 B1**
(45) Veröffentlichungstag und Bekanntmachung des Hinweises auf die Patenterteilung: **17.04.2024**
(21) Anmeldenummer: 17199761.2
(22) Anmeldetag: 02.11.2017
(51) Int. Cl.: B01F 33/502, B01F 35/42, B01F 35/513, B65D 57/00, B65D 90/20

(54) **GESTELL ZUM AUFSPANNEN EINES GEBINDES SOWIE VERFAHREN ZUM MISCHEN IN EINEM FLEXIBLEN GEBINDE SOWIE GEBINDE ZUM AUFSPANNEN**
FRAME FOR STRETCHING A CONTAINER AND METHOD FOR MIXING IN A FLEXIBLE CONTAINER AND CONTAINER FOR STRETCHING
BÂTI DE FIXATION D'UN RÉCIPIENT AINSI QUE PROCÉDÉ DE MÉLANGE DANS UN RÉCIPIENT FLEXIBLE AINSI QUE RÉCIPIENT À FIXER

(30) Priorität: 02.11.2016 DE 102016120898
(43) Veröffentlichungstag der Anmeldung: 09.05.2018
(73) Patentinhaber: Andocksysteme G. Untch GmbH, 79410 Badenweiler (DE)
(72) Erfinder: Untch, Günter, 79379 Müllheim (DE)
(74) Vertreter: Walther Bayer Faber Patentanwälte PartGmbB

(56) Entgegenhaltungen:
- EP-A1- 3 287 376
- WO-A2-2011/144912
- DE-A1- 2 409 125
- US-A- 5 025 925
- US-A1- 2009 277 900

## Beschreibung

Es sind Container-Mischer bekannt, die speziell für ein produktschonendes Mischen und ein flexibles Aufnehmen von verschiedenen Mischbehältern konzipiert sind, beispielsweise im Pharmabereich. Ein hydraulisches Spannsystem gewährleistet eine Aufnahme der Mischbehälter. Ein SPS- und rezeptgesteuerter Mischvorgang ermöglicht eine Anpassung an das Mischgut. Die Aufnahme von unterschiedlichen Behältergrößen oder Adapter für Fässer und Kleinbehälter lassen sich durch ein Spannbalkensystem realisieren. Als Handlingsfunktionen sind Heben, Senken, Drehen, Schwenken einer Mischersäule erforderlich. Nutzer erwarten ein automatisches Beschicken und Entladen von solcher Mischtechnik. Ein Zerhacker soll im Mischbehälter einsetzbar sein. Ein Sprühsystem zum Aufbringen von Flüssigkeiten auf das Mischgut, vor- und nachgeschaltete Wägetechnik, eine dosierte Entleerung, ein NIR-System, usw. sind einzusetzen. Die Anforderung heißt insgesamt: reproduzierbares Mischen im geschlossenen System.

Dazu bestehen bekannte Mischbehälter beispielsweise aus Edelstahl. Es gibt unterschiedliche Mischcontainer im Grundmaß und der Höhe, freistehende oder Boden-Decken-gelagerte Ausführungen. Die Beladung des Mischbehälters kann nach dem Stand der Technik mittels Trolley, Handhubwagen bis hin zur vollautomatischen Rollenbahnbeschickung und Entladung geschehen. Unterschiedliche Behälterspannsysteme von manueller bis hin zur vollautomatischen Ausführung dienen dann zum sicheren Einspannen der Mischcontainer in die bekannte Mischvorrichtung. Eine Sicherheitsumhausung ist in Abhängigkeit zum Aufstellort und Prozessablauf vorgesehen. Eine standardmäßige Schrägausrichtung zur Mischachse soll nach dem Einspannen erreicht sein.

In einem Kopfraum des Containers sollen sich keine Einbauten befinden. Eine Integration von vor- bzw. nachgeschalteten Prozessen sowie Handlingsfunktionen (Heben, Kippen, Schwenken, Absetzen, Andocken usw.) sind erforderlich, ebenso eine hohe Verfügbarkeit, da die Reinigung des bekannten Mischbehälters außerhalb des Mischers erfolgt. Oft ist eine explosionsgeschützte Ausführung gefordert.

Die reproduzierbar zu mischenden Materialien werden oft in flexiblen Gebinden angedient, um dann in Mischbehälter umgefüllt zu werden. Derartige flexible Gebinde sind in der EP 3 287 376 A1, WO 2011/144912 A2, der DE 24 09 125 A1, der US 5 025 925 A und der US 2009/277 900 A1 offenbart.

Mischbehälter müssen bisher nach dem Mischen in weitere Gebinde entleert werden, danach gereinigt. Es ist Aufgabe der Erfindung diese Prozesse zu vereinfachen, ohne die Reproduzierbarkeit zu gefährden.

Dazu wird vorgeschlagen, ein Mischen in einem "Single-use bag" zu ermöglichen, wobei das vergleichbar mit oben beschriebenen bekannten Kleinchargenmischern geschehen soll. Das flexible Gebinde, in dem das Material zum Mischen angeliefert ist, sollte zum Einstieg in den Erfindungsgedanken schon gewisse Voraussetzungen mitbringen. Es sollte nämlich in ein Gestell einspannbar sein, derart, dass zumindest Abschnitte der flexiblen Gebindewände eine definierte Form annehmen, die der Mischbehälter vor Beginn des Mischens angenommen haben soll, um reproduzierbar mischen zu können.

Die Idee ist es also, einen ein flexibles Gebinde, das beispielsweise schon Lager- und Transportgebinde ist, selbst als Mischbehälter zu verwenden, es zum Mischen in einem Gestell zu spannen, so dass zumindest beinahe feste Wände und Böden entstehen und das Mischen in diesem nun zumindest nicht mehr vollständig flexiblen Gebinde einen reproduzierbaren Prozess darstellt. Dieser Mischprozess in festen Containern, ist nämlich schon mehrfach validiert und diese Prozesssicherheit bleibt als Ergebnis erhalten, wenn erfindungsgemäß nicht mehr in einen Mischbehälter umgefüllt werden muss, sondern der flexible Transportbehälter selbst zum Mischbehälter wird.

Der Vorteil liegt auf der Hand: nie mehr Transportbehälter oder Mischcontainer waschen, keine Containerwaschmaschinen mehr usw.

Die Erfindung schlägt dazu beispielsweise ein Gestell mit vier gleichen Seitenteilen aus einem Edelstahlblech vor. Beim Konfektionieren wird das bevorzugt ausgestaltete flexible Gebinde, von oben in das Gestell montiert und im unteren Bereich fest gespannt. Damit ist für den Mischprozess für ähnliche Verhältnisse wie bei dem bekannten Edelstahlcontainer als Mischbehälter gesorgt.

Ein erfindungsgemäßes Verfahren, zum Mischen eines Schüttgutes in einem flexiblen Gebinde nutzt ein erfindungsgemäßes flexibles Gebinde und Gestell vorteilhaft, um insgesamt beispielsweise Kosten und Aufwand zu sparen, ohne auf Anforderungen an Reproduzierbarkeit zu verzichten.

Die erfindungsgemäße Ausführungsform eines Gestells zur Aufnahme des Singe-Use Gebindes weist grob dreieckförmige Seitenwandelemente auf, die um eine untere Basis drehbar im Gestell gelagert sind. Das obere freie Ende des jeweiligen Seitenwandelements ist zur Aufnahme eines oberen Endes des Gebindes kongruent ausgeformt. Besonders bevorzugt lassen sich vier obere freie Enden als ein Ring um einen Flansch verbinden, was gleichzeitig ein "Gestraffthalten" von Gebindewandungen mittels der als Spannflächen ausgebildeten Seitenwandelemente bewirkt.

Nachfolgend wird die Erfindung anhand von einem in Figuren dargestellten Ausführungsbeispiel näher beschrieben. Es zeigen
**Fig. 1** eine perspektivische Darstellung eines flexiblen Gebindes, bereitstehend oberhalb eines Gestells mit geöffneten Spannflächen zum Aufspannen des flexiblen Gebindes, wobei das Gestell oberhalb eines Fahrwagens dargestellt ist,
**Fig. 2** das Gestell mit Fahrwagen aus Figur 1 mit um das flexible Gebinde geschlossenen Spannflächen,
**Fig. 3A** eine Seitenansicht auf ein in das Gestell aus Figur 1 eingesetztes flexibles Gebinde (verdeckende Gestellseite ausgeblendet) mit Detailansichten 3B und 3C,
**Fig. 4A****+B** eine Seitenansicht und eine perspektivische Darstellung eines flexiblen Gebindes ohne Gestell,
**Fig. 5A****+B** zwei 90° zueinander gedrehte Seitenansichten auf ein weiteres Beispiel eines flexiblen Gebindes und
**Fig. 6** eine perspektivische Ansicht des flexiblen Gebindes aus den Figuren 5 von schräg unten mit angedeutetem Nahverlauf im Boden.

Ein erfindungsgemäßes Ausführungsbeispiel eines Gestells 10 ist in den **Figuren 1 bis 3** dargestellt. Das flexible Gebinde 20 ist in zwei Ausführungsvarianten aber jeweils eine Variante in allen Figuren dargestellt, in den **Figuren 4 bis 6** separat ohne Gestell.

Der Erfindung liegt die Idee zugrunde, ein solches flexibles Gebindes 20 als Mischbehälter eines validierten Mischverfahrens zu verwenden. Da das flexible Gebinde 20 nicht aus sich alleine und auch nicht nach Befüllen in dieser rigiden Form bereitstehen kann, schlägt die Erfindung vor, an dem flexiblen Gebinde 20 Angriffsstellen oder -flächen derart auszugestalten, dass man es zumindest teilflächig aufspannen kann. Insofern führen die Darstellungen in die Irre, weil man beim Betrachten den Eindruck haben könnte, das Gebinde 20 steht in dieser Form ohne Hilfe. Das ist nicht so.

Das flexible Gebinde 20 wird erfindungsgemäß dazu in ein Gestell 10 eingespannt.

Zumindest Wandbereiche, bevorzugt aber seitlich umlaufend die vollständige Wandung und der Boden 24, werden derart aufgespannt, dass gemäß den Darstellungen ebene Wandflächen von dem flexiblen Gebinde 20 angenommen sind. Dazu können am Boden, vgl. Figur 8, diverse Laschen angeordnet sein, in Figur 8 zur besseren Übersicht nur eine einzige. Es sind bevorzugt an den unteren Seitenkanten Laschen herabhängend befestigt, die beispielsweise mittig ein Loch aufweisen. Man könnte diese herabhängend dargestellten Laschen mithin in Streben des Gestells einhängen, nicht dargestellt.

Außer diesen in Gebindeinnere hinein materialundurchlässigen Anschlüssen zum Aufspannen von zumindest Wandbereichen entsprechend einer definierten Form weist das Gebinde 20 zumindest einen Andockanschluss zum Befüllen und Entleeren auf. Dazu ist ein Kupplungselement 22 dargestellt, das in einer einfachen Form schlicht ein Ring sein kann. Es kann aber auch nicht nur oben sondern auch unten eine solche Öffnung vorgesehen sein. Man muss das Gebinde 20 zum Erreichen seiner gewollten Form ggf. dosiert belüften können. Dazu weist das Gebinde 20 bevorzugt eine Ventilöffnung oder einen Druckgasanschluss auf. So ist beispielsweise das Dosieren von Inertgas vorgesehen. Nach einem Entleeren sind die erfindungsgemäßen flexiblen Gebinde 20 zu entsorgen. Zur besseren Kontrollierbarkeit eines solchen Abfalls kann durch die oben erwähnten Öffnungen gezielt vakuumiert werden.

Zum weiteren Explosionsschutz sind erfindungsgemäß sowohl das Gebinde 20 wie auch das Gestell mit Erdungslaschen ausgerüstet.

Das dargestellte Ausführungsbeispiel des erfindungsgemäßen Gebindes 20 hat einen quadratischen Boden 24 und an dessen Seiten anschließend Dreieckstümpfe als Seitenwände 26. Gemeinsam bilden sie eine nach oben offene Pyramidenform aus. Die Erfindung umfasst auch andere Formen, wie Kugeln oder Oktaeder, die in ihren Grundformen zumindest teilweise angenähert werden können, indem erfindungsgemäß zumindest Teilflächen des Gebindes 20 aufgespannt werden.

Dem Boden 24 gegenüber bietet das flexible Gebinde 20 nach den Darstellungen ein Kupplungselement 22 das flexible Gebinde 20 standardisiert abdichtbar an seinen öffnungsseitige Enden 28 der Seitenwände 26 angeschlossen das Kupplungselement 22 an.

Zum Aufspannen von Teilflächen nach außen sind nach nicht zur Erfindung gehörigen Ausführungsformen des Gebindes 20 den Verbindungslinien zwischen den Seitenwänden 26 folgend Taschen 25 als Längsführungen ausgebildet. In sie können Stäbe des Gestells eingeführt werden, bevorzugt beim Ablassen des Gebindes 20 in das Gestell 10. Die Stäbe, nicht dargestellt sind bevorzugt unten drehbar um eine Strebe des Gestells gelagert. Oben haben Sie nach dem Aufführen freie Enden, die in das Kupplungselement eingerastet werden.

Das Gebinde 20 wird erfindungsgemäß alleine mit Spannflächen des Gestells in eine bestimmte Form gezwungen.

Die Erfindung ermöglicht es demnach Schüttgüter ohne weiteres Umfüllen in genormte Stahlbehälter zu behandeln. Beispielhaft nennt die Erfindung das Mischen des Schüttgutes in einem flexiblen Gebinde 20, wobei das flexible Gebinde 20 in einem Gestell 10 aufgespannt wird, um zumindest beinahe eine definierte Körperform zwangsweise anzunehmen. Das Gestell 10 wird dann in Mischern bewegt, wie sonst die bekannten Starren Mischbehälter einzuspannen waren.

Vorteilhafte Verfahren nach der Erfindung sorgen für ein Anschmiegen oder anderweitiges Aufspannen der Seitenwände und / oder des Bodens des flexiblen Gebindes 20 zu flachen Teilflächen.

## Patentansprüche

1. Verwendung eines flexiblen Gebindes (20) als Mischbehälter eines validierten Mischverfahrens, wobei dazu das flexible Gebinde (20) in ein Gestell (10) mit Spannflächen (12) eingespannt wird und das Gebinde (20) allein mittels Spannflächen in eine bestimmte Form gezwungen wird, wobei
- die Spannflächen von grob dreieckförmigen Seitenwandelementen des Gestells (10) gebildet werden, welche um eine untere Basis drehbar im Gestell gelagert sind, und
- die Seitenwandelemente ein oberes freies Ende (14) aufweisen, welches zur Aufnahme eines oberen Endes des Gebindes (20) hierzu kongruent ausgeformt ist, wobei das obere Ende des Gebindes (20) eine Angriffsfläche zum zumindest teilweisen Aufspannen des Gebindes bildet.

2. Verwendung nach Anspruch 1,
**dadurch gekennzeichnet, dass** zumindest Wandbereiche, bevorzugt aber seitlich umlaufend die vollständige Wandung und der Boden (24), derart aufgespannt werden, sodass ebene Wandflächen oder Wandflächen mit bekannten Rundungen von dem flexiblen Gebinde (20) angenommen sind.

3. Gestell zur Aufnahme eines flexiblen Gebindes (20), wobei das Gebinde (20) materialundurchlässige Anschlüsse zum Aufspannen von Wandbereichen entsprechend einer definierten Form und zumindest einen Andockanschluss zum Befüllen und Entleeren aufweist und das obere Ende (28) des Gebindes (20) eine Angriffsfläche zum zumindest teilweisen Aufspannen des Gebindes (20) bildet,
**dadurch gekennzeichnet, dass** das Gestell Spannflächen (12) aufweist, mit denen allein das flexible Gebinde (20) in eine bestimmte Form gezwungen ist, zumindest im Umfang von Teilflächen einer gewünschten Körperform, wobei
- die Spannflächen von grob dreieckförmigen Seitenwandelementen des Gestells (10) gebildet werden, welche um eine untere Basis drehbar im Gestell gelagert sind, und
- die Seitenwandelemente ein oberes freies Ende (14) aufweisen, welches zur Aufnahme des oberen Endes (28) des Gebindes (20) hierzu kongruent ausgeformt ist.

4. Gestell nach Anspruch 3,
**dadurch gekennzeichnet, dass** das Gebinde (20) einen rechteckigen, insbesondere quadratischen Boden (24) und an dessen Seiten anschließend Dreieckstümpfe als Seitenwände (26) aufweist, sodass sie gemeinsam eine nach oben offene Pyramidenform bilden, und dass dem Boden (24) gegenüber ein Kupplungselement (22) das flexible Gebinde (20) standardisiert abdichtbar anbietend an öffnungsseitige Enden (28) der Seitenwände (26) angeschlossen ist.

5. Verfahren zum Mischen des Schüttgutes in einem flexiblen Gebinde (20), wobei das flexible Gebinde (20) in einem Gestell (10) nach einem der Ansprüche 3 oder 4 aufgespannt wird, um mittels Spannflächen (12) des Gestells (10) zumindest beinahe eine definierte Körperform zwangsweise anzunehmen.

6. Verfahren nach Anspruch 5, **dadurch gekennzeichnet, dass** Seitenwände (26) und / oder ein Boden (24) des flexiblen Gebindes (20) zu flachen Teilflächen gespannt werden und/oder an feste Wände anschmiegend angelegt werden.

## Claims

1. Use of a flexible package (20) as a mixing container of a validated mixing method, wherein the flexible package (20) is clamped into a frame (10) comprising clamping surfaces (12), the flexible package (20) is forced into a certain shape just by using clamping surfaces (12), wherein
- the clamping surfaces (12) are formed by generally triangular lateral wall elements of the frame (10), which are supported in the frame (10) in a manner so as to be rotational about a bottom base, and
- the lateral wall elements comprise an upper free end (14) which is shaped in a congruent manner for receiving a top end (28) of the flexible package (20), wherein the top end of the flexible package (20) forms an engagement surface for at least partially spreading out the flexible package (20).

2. Use according to claim 1, **characterized in that** at least some sections of the wall, however preferably in a laterally circulating manner the complete wall and the bottom (24), are spread out in such a way that planar wall surfaces or wall surfaces with known curves are adopted by the flexible package (20).

3. Frame for adopting a flexible package (20), wherein the flexible package (20) has material-impermeable connections for spreading out sections of the wall so as to correspond to a predefined shape, and at least one docking connection for filling and discharging, the upper top end (28) of the flexible package (20) forms an engagement surface for at least partially spreading out the flexible package (20),
**characterized in that** the frame comprises clamping surfaces (12) by means of which alone the flexible package (20) is forced into a certain shape, at least on the periphery of partial surfaces of a desired body shape, wherein
- the clamping surfaces are formed by generally triangular lateral wall elements of the frame (10), which are supported in the frame (10) in a manner so as to be rotational about a bottom base, and
- the lateral wall elements comprise an upper free end (14) which is shaped in a congruent manner for receiving the top end (28) of the flexible package (20).

4. Frame according to claim 3,
**characterized in that** the flexible package (20) has a rectangular, in particular square bottom (24) and adjacent to the sides thereof triangular stubs as lateral walls (26), so that they form together an upwardly open pyramid shape, and that opposite the bottom (24) a coupling element (22) is connected in such a manner that it presents the flexible package (20) so as to be sealable in a standardized manner on open-sided ends (28) of the lateral walls (26).

5. Method for mixing a bulk good in a flexible package (20), wherein the flexible package (20) is spread out in a frame (10) according to one of the claims 3 or 4, so as to forcibly adopt, at least almost, a predefined body shape by means of the clamping surfaces (12) of the frame (10).

6. Method according to claim 5, **characterized in that** the lateral walls (26) and/or a bottom (24) of the flexible package (20) are tensioned to form planar partial surfaces and/or are caused to intimately rest against fixed walls.

## Revendications

1. Utilisation d'un récipient (20) flexible comme contenant de mélange d'un procédé de mélange validé, le récipient (20) flexible étant à cet effet serré dans un bâti (10) avec des surfaces de serrage (12) et le récipient (20) étant forcé à prendre une forme définie uniquement au moyen de surfaces de serrage, dans laquelle
- les surfaces de serrage sont formées par des éléments de paroi latérale approximativement triangulaires du bâti (10) qui sont montés dans le bâti de manière rotative autour d'une base inférieure, et
- les éléments de paroi latérale présentent une extrémité libre supérieure (14) qui est façonnée de manière congruente avec une extrémité supérieure du récipient (20) pour recevoir cette dernière, l'extrémité supérieure du récipient (20) formant une surface de prise pour la fixation au moins partielle du récipient.

2. Utilisation selon la revendication 1,
**caractérisée en ce qu'**au moins des zones de paroi, mais de préférence la totalité de la paroi sur la périphérie latérale et le fond (24) sont fixés de telle manière que des surfaces de paroi planes ou des surfaces de paroi avec des arrondis connus sont adoptées par le récipient (20) flexible.

3. Bâti destiné à recevoir un récipient (20) flexible, dans lequel le récipient (20) présente des raccords imperméables aux matériaux pour fixer des zones de paroi conformément à une forme définie et au moins un raccord de jonction pour le remplissage et le vidage et l'extrémité supérieure (28) du récipient (20) forme une surface de prise pour la fixation au moins partielle du récipient (20), **caractérisé en ce que** le bâti présente des surfaces de serrage (12), à l'aide desquelles uniquement le récipient (20) flexible est forcé à prendre une forme définie, au moins dans l'étendue de surfaces partielles d'une forme de corps souhaitée, dans lequel
- les surfaces de serrage sont formées par des éléments de paroi latérale approximativement triangulaires du bâti (10) qui sont montés dans le bâti de manière rotative autour d'une base inférieure, et
- les éléments de paroi latérale présentent une extrémité libre supérieure (14) qui est façonnée de manière congruente avec l'extrémité supérieure (28) du récipient (20) pour recevoir cette dernière.

4. Bâti selon la revendication 3,
**caractérisé en ce que** le récipient (20) présente un fond (24) rectangulaire, en particulier carré, et des triangles tronqués reliés aux côtés de celui-ci en guise de parois latérales (26), de telle sorte qu'ils forment ensemble une pyramide ouverte vers le haut et **en ce que**, en face du fond (24), un élément de couplage (22) est relié à des extrémités côté ouverture (28) des parois latérales (26) de manière à offrir une possibilité de fermeture étanche standard du récipient (20) flexible.

5. Procédé de mélange de matière en vrac dans un récipient (20) flexible, le récipient (20) flexible étant fixé dans un bâti (10) selon l'une des revendications 3 ou 4, pour prendre de manière forcée au moins à peu près une forme de corps définie au moyen de surfaces de serrage (12) du bâti (10).

6. Procédé selon la revendication 5, **caractérisé en ce que** des parois latérales (26) et/ou un fond (24) du récipient (20) flexible sont tendus pour former des surfaces partielles plates et/ou sont appliqués contre des parois solides de manière à les épouser.
